# EUROPÄISCHE PATENTSCHRIFT

(11) **EP 1 144 834 B1**
(45) Veröffentlichungstag und Bekanntmachung des Hinweises auf die Patenterteilung: **28.07.2004**
(21) Anmeldenummer: 00903523.9
(22) Anmeldetag: 04.01.2000
(51) Int. Cl.: F02F 3/00

(54) **GEBAUTER KOLBEN ODER AUS MITEINANDER VERSCHWEISSTEN BZW. VERLÖTETEN BAUTEILEN BESTEHENDER KOLBEN**
CONSTRUCTED PISTON OR PISTON CONSISTING OF COMPONENTS THAT ARE WELDED OR SOLDERED TOGETHER
PISTON CONSTRUIT OU COMPOSE D'ELEMENTS ASSEMBLES PAR SOUDAGE OU BRASAGE

(30) Priorität: 20.01.1999 DE 19902144
(43) Veröffentlichungstag der Anmeldung: 17.10.2001
(73) Patentinhaber: Mahle GmbH, 70376 Stuttgart (DE)
(72) Erfinder: FUCHS, Reinhold, D-70736 Fellbach (DE); ZAISER, Dietmar, D-70734 Fellbach (DE)
(86) Internationale Anmeldenummer: PCT/DE2000/000094
(87) Internationale Veröffentlichungsnummer: WO 2000/043661

(56) Entgegenhaltungen:
- DE-A- 3 032 671
- FR-A- 748 101
- PATENT ABSTRACTS OF JAPAN vol. 1996, no. 03, 29. März 1996 (1996-03-29) & JP 07 293326 A (A D D:KK), 7. November 1995 (1995-11-07)
- PATENT ABSTRACTS OF JAPAN vol. 1997, no. 08, 29. August 1997 (1997-08-29) & JP 09 096247 A (SUZUKI MOTOR CORP), 8. April 1997 (1997-04-08)
- PATENT ABSTRACTS OF JAPAN vol. 1997, no. 05, 30. Mai 1997 (1997-05-30) & JP 09 004464 A (YANMAR DIESEL ENGINE CO LTD), 7. Januar 1997 (1997-01-07)

## Beschreibung

Die Erfindung betrifft einen gebauten Kolben mit einem geschmiedeten Oberteil aus Stahl und einem Unterteil aus einem Eisenwerkstoff nach dem Oberbegriff des Anspruchs 1 bzw. einen aus mindestens zwei schweiß- oder löttechnisch miteinander verbundenen Bauteilen bestehenden Kolben aus Eisenwerkstoff.

Bei den bisher bekannten Kolben aus Eisenwerkstoff bestand das Unterteil oder der gesamte Kolben im Regelfall aus Gußeisen.
Ferner ist aus der DE 3032671 A ein Kolben bekannt, bei dem das Kolbenoberteil aus warmfestem Stahl und das Kolbenunterteil aus fließgepreßtem Stahl besteht und bei dem das Kolbenoberteil und das Kolbenunterteil durch Schweißen oder Löten miteinander verbunden sind, der jedoch papierener Stand der Technik geblieben ist.

Neuere Konstruktionen verzichten auf den Einsatz von Gußeisen und gehen bei der Werkstoffauswahl für Eisenkolben bzw. für Kolbenunterteile auf geschmiedeten Stahl über, da die im Gußeisen nie ganz auszuschließenden Gießfehler in Verbindung mit erhöhten Zünddrücken zu Schadensfällen führen können.

Bei geschmiedeten Unterteilen und bei einstückig aus geschmiedetem Stahl hergestellten Kolben besteht allerdings das Problem, daß die Herstellung von langen Schäften schmiedetechnisch aufwendig ist. Die Schmiedbarkeit eines Bauteils hängt ab von der Einpreßtiefe des Schmiedestempels und den Anzugsschrägen. Die notwendigen Anzugsschrägen führen andererseits zu unnötig großen Schaftwandstärken. Um dies zu vermeiden wird der untere Schaftrand relativ dünnwandig gestaltet. Dies führt dazu, daß das Schaftende beim Bearbeiten zum Schwingen neigt.

Die Erfindung beschäftigt sich daher mit dem Problem, aus Stahl geschmiedete Unterteile bzw. Kolben mit einem ausreichend langen Schaft auf einfache Weise herzustellen.

Dieses Problem wird bei den gattungsgemäßen Kolben gelöst durch eine Ausgestaltung mit dem kennzeichnenden Merkmal des Anspruchs 1 bzw. 2.

Als Schweißverfahren zur Verbindung der Schaftverlängerung mit dem geschmiedeten Kolben bzw. Unterteil kommen insbesondere Reibschweißen und MAG-Schweißen in Betracht.

Das Aufschrumpfen bzw. Einschrumpfen erfolgt üblicherweise durch Erwärmung oder Abkühlen zumindest eines der zu verbindenden Bauteile.

Ein Vorteil der angeschweißten, angelöteten oder durch Schrumpfen mit dem Kolben verbundenen Schaftverlängerung ist auch darin zu sehen, daß am unteren Schaftrand ein Bund als Gewichtsausgleich vorgesehen werden kann, um die vom Motorenhersteller vorgegebenen Gewichtstoleranzen durch Abdrehen des Bunds einzuhalten. Bei einteilig geschmiedeten Kolben bzw. Unterteilen führt ein entsprechender Bund zu zu großen Wandstärken.

Die Erfindung wird im folgenden anhand von zwei Ausführungsbeispielen näher erläutert.

Es zeigt:
- Fig. 1: einen erfindungsgemäßen Kolben im Querschnitt, links geschnitten in Bolzenrichtung, rechts geschnitten in Druck-Gegendruckrichtung
- Fig. 2: einen erfindungsgemäßen Kolben mit aufgeschrumpfter Schaftverlängerung.

Ein gebauter Kolben 1 besteht aus einem Oberteil 2 aus geschmiedetem Stahl und einem Unterteil 3, die durch Dehnschrauben 4 miteinander verbunden sind. Das Unterteil 3 besteht aus einem geschmiedeten Bauteil 6 aus Stahl mit Naben 7 und einer schweißtechnisch mit dem Bauteil 6 verbundenen etwa rohrförmigen Schaftverlängerung 5, bestehend aus einem Eisenwerkstoff. Im unteren Bereich der Schaftverlängerung 5 weist diese einen Bund 8 auf, der zwecks Einstellung eines im Toleranzbereich liegenden Kolbengewichts bearbeitbar ist.

## Patentansprüche

1. Gebauter Kolben (1) mit einem Oberteil (2) aus geschmiedetem Stahl und einem aus zwei oder mehreren miteinander verbundenen Bauteilen (5, 6) bestehenden Unterteil (3) aus Eisenwerkstoff, wobei das eine Bauteil (6) Naben (7) beinhaltet und wobei das Oberteil (2) und das Unterteil (3) durch eine oder mehrere Dehnschrauben (4) miteinander verbunden sind,
**dadurch gekennzeichnet,**
**daß** das Unterteil (3) zumindest im Bereich der Naben (7) aus geschmiedetem Stahl besteht und daß das Unterteil (3) unterhalb der Naben (7) eine Schaftverlängerung (5) aufweist, die zumindest in Druck-Gegendruckrichtung etwa den Außendurchmesser des Bauteils (6) aufweist und die schweißtechnisch oder löttechnisch mit dem die Naben (7) beinhaltenden Bauteil (6) verbunden ist oder die auf das Bauteil (6) aufgeschrumpft bzw. in das Bauteil (6) eingeschrumpft ist.

2. Aus mindestens zwei schweiß- oder löttechnisch miteinander verbundenen Bauteilen bestehender Kolben aus Eisenwerkstoff,
**dadurch gekennzeichnet,**
**daß** er zumindest im Bereich des Kolbenbodens und der Naben aus geschmiedetem Stahl besteht und daß er unterhalb der Naben (7) eine Schaftverlängerung (5) aus einem Eisenwerkstoff aufweist, die zumindest in Druck-Gegendruckrichtung etwa den Außendurchmesser des Eisenkolbens aufweist und die schweißtechnisch oder löttechnisch mit dem Kolben verbunden ist oder die auf den Kolben aufgeschrumpft bzw. in den Kolben eingeschrumpft ist.

## Claims

1. Constructed piston (1) with an upper part (2) made of forged steel and a lower part (3) made of iron material consisting of two or more components (5, 6) connected to one another, the one component (6) containing bosses (7) and the upper part (2) and the lower part (3) being connected to one another by one or more expansion screws (4), **characterised in that** the lower part (3) consists of forged steel, at least in the region of the bosses (7) and **in that** the lower part (3), below the bosses (7), has a shaft extension (5) which, at least in the direction of pressure-counter pressure, has approximately the external diameter of the component (6) and is connected to the component (6) containing the bosses (7) by welding or soldering or is shrunk onto the component (6) or into the component (6).

2. Piston made from iron material consisting of at least two components connected to one another by welding or soldering, **characterised in that** it consists of forged steel, at least in the region of the piston head and the bosses and **in that**, below the bosses (7), it has a shaft extension (5) made of an iron material which, at least in the direction of pressure-counter pressure, has approximately the external diameter of the iron piston and is connected to the piston by welding or soldering or is shrunk onto the piston or into the piston.

## Revendications

1. Piston construit (1) comprenant une partie supérieure (2) en acier forgé et une partie inférieure (3) en matériau ferreux, composée de deux ou de plusieurs composants (5, 6) assemblés entre eux, l'un des composants (6) comportant des moyeux (7) et la partie supérieure (2) et la partie inférieure (3) étant assemblées entre elles par une ou plusieurs vis allégées (4),
**caractérisé en ce**
**que** la partie inférieure (3) est constituée d'acier forgé au moins dans la zone des moyeux (7) et que la partie inférieure (3) présente au-dessous des moyeux (7) un prolongement de tige (5), qui présente à peu près le diamètre extérieur du composant (6) au moins dans la direction pression-contre-pression et qui est assemblé par soudage ou brasage avec le composant (6) comportant les moyeux (7) ou qui est rétracté sur le composant (6) ou sur lequel le composant (6) est rétracté.

2. Piston en matériau ferreux composé d'au moins deux composants assemblés par soudage ou brasage,
**caractérisé en ce**
**qu'**il est constitué d'acier forgé au moins dans la zone du fond de piston et des moyeux et qu'il présente au-dessous des moyeux (7) un prolongement de tige (5) en un matériau ferreux, qui présente à peu près le diamètre extérieur du piston métallique au moins dans la direction pression-contre-pression et est assemblé par soudage ou brasage avec le piston ou est rétracté sur le piston ou sur lequel le piston est rétracté.
